# EUROPÄISCHE PATENTSCHRIFT

(11) **EP 1 002 300 B1**
(45) Veröffentlichungstag und Bekanntmachung des Hinweises auf die Patenterteilung: **13.02.2002**
(21) Anmeldenummer: 98932024.7
(22) Anmeldetag: 24.04.1998
(51) Int. Cl.: G07D 7/12

(54) **AUFBAU VON SICHERHEITSELEMENTEN FÜR DOKUMENTE UND VORRICHTUNGEN ZUR PRÜFUNG VON DOKUMENTEN MIT DERARTIGEN SICHERHEITSELEMENTEN SOWIE VERFAHREN ZUR ANWENDUNG DIESER SICHERHEITSELEMENTE UND VORRICHTUNGEN**
SECURITY ELEMENT STRUCTURE FOR DOCUMENTS, DEVICES FOR CONTROLLING DOCUMENTS COMPRISING SUCH SECURITY ELEMENTS, AND METHOD FOR USING SAID SECURITY ELEMENTS AND DEVICES
STRUCTURE D'ELEMENTS DE SECURITE POUR DOCUMENTS, DISPOSITIFS POUR LE CONTROLE DE DOCUMENTS COMPORTANT DE TELS ELEMENTS DE SECURITE, ET PROCEDE D'UTILISATION DE CES ELEMENTS DE SECURITE ET DISPOSITIFS

(30) Priorität: 12.08.1997 DE 19734855; 16.03.1998 DE 19812811
(43) Veröffentlichungstag der Anmeldung: 24.05.2000
(73) Patentinhaber: WHD elektronische Prüftechnik GmbH, 01129 Dresden (DE)
(72) Erfinder: PUTTKAMMER, Frank, D-01640 Coswig (DE)
(74) Vertreter: Heitsch, Wolfgang
(86) Internationale Anmeldenummer: DE9801180
(87) Internationale Veröffentlichungsnummer: WO9909528

(56) Entgegenhaltungen:
- EP-A- 0 019 191
- EP-A- 0 097 570
- EP-A- 0 360 969
- EP-A- 0 543 058
- GB-A- 1 163 137
- US-A- 4 255 652
- US-A- 4 913 504
- US-A- 5 122 754
- US-A- 5 248 544
- US-A- 5 388 862

## Beschreibung

Die Erfindung bezieht sich auf den Aufbau von Sicherheitselementen für Dokumente und Vorrichtungen zur Prüfung von Dokumenten mit derartigen Sicherheitselementen sowie Verfahren zur Anwendung dieser Sicherheitselemente und Vorrichtungen.

Bisher werden Dokumente mit beugungsoptisch wirksamen Sicherheitselementen mit aufwendiger optischer Prüftechnik kontrolliert. Ein Test beispielsweise von Dokumenten mit beugungsoptisch wirksamen Sicherheitselementen bzw. mit sogenannten OVD's (optical variable device) ist innerhalb einer Dokumentenbearbeitungsmaschine nicht möglich, da diese mit hohen Geschwindigkeiten arbeitet. So wird in der US 4,255,652 eine Vorrichtung zum Nachweis von Kennungsmerkmalen an Dokumenten mit elektrisch leitenden Bereichen beschrieben. Mit Hilfe eines sich über die Breite des zu prüfenden Dokumentes erstreckenden und über diesem angeordneten ersten kapazitiven Elementes wird eine Ladung auf einen der elektrisch leitenden Bereiche übertragen. Beim Weitertransport des zu prüfenden Dokumentes gerät der aufgeladene, elektrisch leitende Bereich unter ein zweites sich über die Breite des zu prüfenden Dokumentes erstreckendes kapazitives Element, über das die Ladung abgeleitet wird. Eine Auswertungs- und Dekodierschaltung erzeugt dabei eine typische Signalfunktion. Diese Vorrichtung und das angewendete Funktionsprinzip gehen von relativ großen, sich über die Breite des zu prüfenden Dokumentes erstreckenden, elektrisch leitenden Bereichen aus, da die Menge der transportierten Ladung bei kleineren Flächen stark abnimmt. Eine gleichzeitige Prüfung mehrerer leitender Bereiche ist ebenso unmöglich wie eine Bestimmung ihrer geometrischen Form und Größe, insbesondere eines feingliedrigen Designs.
Weiter wird in der EP 0 097 570 eine Einrichtung zur Überprüfung der dielektrischen Eigenschaften von blattförmigen Materialien vorgeschlagen, bei der das zu prüfende Material zwischen den Belagpaaren einer Reihe von, eine bestimmte Konfiguration aufweisenden Kondensatoren hindurchgeführt wird. Eine Änderung der dielektrischen Eigenschaften hat eine Spannungsänderung an den Empfangselektroden zur Folge. Die Signale werden einzeln verstärkt und ausgewertet.
Bei dieser Einrichtung, die sich auf die Prüfung der dielektrischen Eigenschaften des Blattgutes, insbesondere von Wasserzeichen, stützt, werden alle Kondensatoren gleichzeitig mit der Oszillatorfrequenz gespeist, wodurch eine Kopplung zwischen benachbarten Kanälen eintreten kann. Wählt man einen größeren Abstand der Kondensatoren zur Vermeidung dieses Mangels, verringert sich die ereichbare geometrische Auflösung. Es können also nur grobe Strukturen erfaßt werden. Zur Beherrschung von Einschwingproblemen an den Empfangsbelägen der Kondensatoren ist nur eine relativ niedrige Umschaltfrequenz zulässig, wodurch der Prüfgeschwindigkeit niedrige Grenzen gesetzt sind. Eine derartige Einrichtung ist auch aus konstruktiven Gründen für schnellaufende Bearbeitungsmaschinen nicht einsetzbar.
Die DE 27 47 156 beschreibt ein Verfahren und ein Prüfgerät zur Echtheitsprüfung holographisch abgesicherter Identitätskarten. Das OVD wird reproduziert und anschließend einer Sichtkontrolle unterzogen. Für eine schnelle, effiziente, personenunabhängige Prüfung ist dieses Verfahren nicht geeignet.
In der EP 0 042 946 wird eine Vorrichtung zur Erzeugung von Abtastmustern beschrieben, die mittels Laser, Spiegel- und Linsensystem sowie einem Photodetektor geprüft werden. Der ökonomische Aufwand ist auch in diesem Fall sehr hoch. Er würde noch weiter steigen, wenn das Prüfgut unsortiert kontrolliert werden soll. Um eine Vorsortierung zu vermeiden, wäre eine mehrfache Anordnung des Echtheitsprüfsystems bzw. eine mehrmalige Prüfung notwendig.
In der EP 0 092 691 A1 wird eine Vorrichtung zur Detektion von Sicherheitsstreifen in Banknoten beschrieben. Mit Hilfe zweier Durchlichtmeßkanäle im Infrarotbereich bei Wellenlängen von etwa 5 mm werden die materialspezifischen Absorptionsbanden eines Kunststoffsicherheitsstreifens gemessen. Eine Echtheits- oder Qualitätsprüfung von beugungsoptisch wirksamen Sicherheitselementen, die metallisch reflektieren, wie beispielsweise Reflexhologramme oder Kinegramme, ist in besagter EP nicht beschrieben, wäre auch mit der benannten Vorrichtung nicht möglich.
Aus der GB 21 60 644 A ist bekannt, mittels Line-Scan-Kamera eine Auflichtprüfung von Banknoten, und aus der CH-PS 652 355 ist bekannt, Karten mit speziellem Schichtaufbau im Auf- bzw. Durchlicht-Verfahren zu prüfen. In beiden Fällen handelt es sich um eine Prüfung, bei der erhaltene Bildinformationen mit Originalen verglichen werden. Problematisch und damit von großem Nachteil sind die in beiden Verfahren auftretenden Reflexionen und Gebrauchsspuren.
Eine automatische Echtheitsprüfung von Hologramminformationen wird in DE-OS 38 11 905 beschrieben. Die in der DE-OS beschriebene Anordnung sieht für die Durchlichthologrammprüfung vor, Sender und Empfänger direkt einander gegenüberliegend anzuordnen, um die Hologramminformationen analysieren zu können. Diese gegenüberliegende Anordnung von Sender und Empfänger hat ein meßtechnisch nachteiliges Übersteuern und gegebenenfalls sogar eine Beschädigung der Aufnahmeelemente durch direkten Lichteinfall in den Zwischenräumen zwischen den aufeinanderfolgenden Banknoten zur Folge. Bei der Prüfung von gebrauchten Banknoten machen vorhandene Knitterfalten wegen zufälliger Reflexionen eine Prüfung praktisch unmöglich.
Nach den oben beschriebenen bekannten Verfahren ist eine exakte Positionierung der Prüfobjekte erforderlich, und sämtliche Vorrichtungen eignen sich nicht für schnellaufende Bearbeitungsmaschinen.
In der DE 196 04 856 A1 wird vorgeschlagen, die Zustands-, Qualitäts- bzw. Passerkontrolle von optischen Sicherheitsmerkmalen in Form von metallisch reflektierenden Schichten wie Kinegrammen, Hologrammen und dergleichen auf Wertpapieren, insbesondere Banknoten, so vorzunehmen, daß ein metallisch reflektierendes Sicherheitsmerkmal des Wertpapiers in an sich bekannter Weise im Durchlicht mittels mindestens einer elektronischen Kamera, bevorzugt einer CCD-Line-Scan-Kamera, abgetastet wird und die dabei ermittelten Ist-Werte mittels an sich bekannter Bildauswertemethoden mit Soll-Werten verglichen werden, um Banknoten mit fehlerhaften Sicherheitsmerkmalen zu kennzeichnen bzw. gebrauchte Scheine in einer Sortieranlage auszuscheiden. Die Vorrichtung, wie sie in der DE 196 04 856 A1 beschrieben ist, ist gekennzeichnet durch eine an sich bekannte Transporteinrichtung zur Bewegung der Wertpapiere in dem Bereich der elektronischen Kamera, eine Infrarot-Strahlenquelle auf der der Kamera abgewandten Seite des zu prüfenden Wertpapiers und daß die optische Achse der Kamera mit der optischen Achse der Beleuchtungseinrichtung einen von 180° abweichenden Winkel einschließt und die Transporteinrichtung bevorzugt von Transportriemen gebildet ist, die quer zur Transportrichtung voneinander beabstandet sind. Auch diese Vorrichtung bzw. Verfahrensweise weist den Nachteil auf, daß insbesondere gebrauchte Banknoten mit Knitterfalten oder auch Banknoten, die eine beschädigte oder an ihrer Oberfläche verunreinigte Kinegrammfolie aufweisen, nicht als echte Banknoten erkannt werden. Darüber hinaus ist beschriebenes Verfahren und die dazugehörige Vorrichtung zwar automatisiert, aber für die im Verkehr befindlichen schnellaufenden Banknotenmaschinen mit einem Durchlauf von 1.200 Stück pro Minute nicht geeignet.
Beugungsoptisch wirksame Sicherheitsmerkmale bzw. OVD's auf Wertpapieren wie z.B. der deutschen 100- und 200-DM-Banknote werden derzeit manuell bzw visuell auf Beschädigungen, Passergenauigkeit, exakte Randausprägung usw. geprüft. Die Prüfung erfolgt visuell sowohl bei der Banknotenproduktion als auch bei der gegebenenfalls erforderlichen Aussortierung von aus dem Umlauf rückfließenden Banknoten. Diese Verfahrensweise ist zeitaufwendig und kostenintensiv. Darüber hinaus ist die Prüfung ungenau, da zum Beispiel bei beugungsoptisch wirksamen Sicherheitselementen nach bisher üblicher Praxis die demetallisierten Zonen beispielsweise mittels chemischer Ätzvorgänge erzeugt worden sind. Diese Vorgänge lassen bekanntermaßen keinen exakten Verlauf gewünschter Strukturen zu. Es entstehen in der Regel "ausgefranste" Randverläufe. Wie aus den Schriften US 5,248,544 sowie US 5,388,862 bekannt, weisen optisch variable Sicherheitselemente für Dokumente in der Form von sogenannten Hologrammen und von Sicherheitsfäden Metallschichten auf, wobei die Metallschichten in Hologrammen der Reflektion dienen. Beugungsoptisch wirksame Sicherheitselemente bzw. OVD's werden nur zur Erreichung von optischen Effekten angewendet und sind nur mit optischen Prüfmethoden oder durch visuelle Inaugenscheinnahme prüfbar. Andere Prüfverfahren, insbesondere solche zur Anwendung in schnellaufenden Bearbeitungsmaschinen, sind nicht bekannt.
In der DE 195 42 995 A1 wird unter anderem ein Verfahren zur Echtheitsprüfung eines Datenträgers durch Abgleich der verschiedenen zur Verfügung stehenden Daten beschrieben. Gemäß dieser Patentschrift sind folgende Möglichkeiten gegeben:
- Vergleich des Standardbildes des Hologramms mit dem der Speichereinheit,
- Vergleich der Hologrammdaten des Hologramms mit den Daten in einem definierten Bereich des Datenträgers und/oder denen einer Speichereinheit,
- Vergleich der Hologrammdaten mit den Daten, die über eine Eingabeeinheit zur Verfügung stehen,
- Vergleich des individuellen Bildes des Hologramms mit Daten der Eingabeeinheit der Speichereinheit und/oder den Daten des definierten Bereichs.
Auch dieses Verfahren ist zeitaufwendig und kostenintensiv. Die Prüfung erfolgt auf dem optischen Wege durch Abgleich über Bilderkennung mit Lesegerät und ist somit für schnellaufende Bearbeitungs- bzw. Prüfmaschinen nicht geeignet.

Die bekannten zu prüfenden Merkmale, Prüfzonen und -strukturen sowie die Prüfverfahren und -vorrichtungen für den Echtheitstest von Objekten, Wertpapieren, insbesondere Banknoten, haben den hauptsächlichen Nachteil, der in ihrer Bekanntheit liegt. Und zwar in einer Bekanntheit, die dem Fälscher ermöglicht, von der Kenntnis der Prüfverfahren und -vorrichtungen und deren Funktionieren auf die zu prüfenden Merkmale, die Prüfzonen und -strukturen zu schließen. Daraus ist eine völlig neue Aufgabenstellung für die Prüfung von Objekten, Wertpapieren, insbesondere Banknoten, abzuleiten, deren Lösung sich in einem neuen Verfahren der Anwendung von Prüfmerkmalen, Prüfverfahren und -vorrichtungen niederschlagen muß, um das leichte Herausfinden von Informationscodes und deren Kopieren zu verhindern.

Aufgabe der Erfindung ist es, die Nachteile des Standes der Technik zu beseitigen und insbesondere den Aufbau von Sicherheitselementen für Dokumente mit weiteren Sicherheitselementen zu komplettieren und Vorrichtungen zur Prüfung derartiger Sicherheitselemente und ein neues Verfahren der Anwendung von Sicherheitselementen und Vorrichtungen vorzuschlagen, die es dem Fälscher wesentlich erschweren wenn nicht sogar unmöglich machen, von dem Funktionieren von Prüfverfahren und -vorrichtungen auf die zu prüfenden Sicherheitselemente zu schließen, um dann Falsifikate herzustellen, die den Originalen so ähnlich sind, daß sie von Prüfvorrichtungen nicht erfaßt werden.
Es ist ferner Aufgabe der Erfindung, beugungsoptisch wirksame Sicherheitselemente und - merkmale bzw. OVD's vorzuschlagen, die schnell, personenunabhängig und mit geringem Aufwand präzise zu prüfen sind. Die dazugehörigen Vorrichtungen zur Prüfung von Sicherheitsmerkmalen sollen sowohl in schnellaufenden Dokumentenbearbeitungsmaschinen als auch in Handprüfgeräten Anwendung finden. Desweiteren ist es Aufgabe der Erfindung, mehrere der erfindungsgemäßen Vorrichtungen so zu gestalten, daß sie eine definierte Anzahl mehrerer auf einem Dokument vorhandener Sicherheitselemente bzw. -merkmale prüfen, wobei die Anzahl der zu prüfenden Sicherheitselemente zwischen den Vorrichtungen unterschiedlich ist. Diese Aufgabenstellung verfolgt das Ziel, unterschiedliche Prüfkriterien entsprechend dem möglichen Kostenaufwand und der prüfbaren Sicherheitselemente zu erreichen.

Die Aufgabenstellung wird durch die nachfolgende Erfindungsbeschreibung gelöst.
Der Aufbau von Sicherheitselementen mit metallischer Reflexionsschicht für zu prüfende Dokumente sieht ein neues, nicht vordergründig auf die visuelle Betrachtung, sondern auf Prüfverfahren ausgerichtetes Design vor. Dieses Design - nachfolgend als funktionelles Design bezeichnet - ist die Kombination von elektrisch leitenden und isolierenden Strukturen von gleicher oder unterschiedlicher Größe, in gleichen oder unterschiedlichen Ebenen zueinander, mit gleichen oder unterschiedlichen Leitfähigkeiten und wird hergestellt aus metallisierten Strukturen und/oder leitfähigen Tinten oder Druckfarben. In seiner Vielgestaltigkeit und unterschiedlichen Zusammensetzung erhält das funktionelle Design in allen unterscheidbaren Sicherheitselementen Kodierfunktion und ist damit verschlüsselt prüffähig. Das funktionelle Design kann gemäß der Erfindung ein beugungsoptisch wirksames Sicherheitselement sein oder aus elektrisch leitenden Farben oder Tinten bestehen. Ist es als beugungsoptisch wirksames Sicherheitselement ausgebildet, kann es mit dem optisch, also visuell wahrnehmbaren Design übereinstimmen und es sogar in seinem optischen Design unterstützen.
Als Sicherheitselemente werden mittels kapazitiver Kopplung prüfbare Strukturen von Metallisierungen und elektrisch leitenden Farben oder Tinten in Form von Strichen, Punkten und
Figuren bezeichnet. Derartige Sicherheitselemente sind auf Dokumenten einzeln oder in Kombination angeordnet.
Ein Sicherheitsmerkmal besteht aus mindestens einem Sicherheitselement, vorzugsweise einer Anhäufung von Sicherheitselementen von gleicher oder unterschiedlicher Anordnung, Größe, Farbton und/oder Leitfähigkeit.

Unter Anwendung an sich bekannter Herstellungstechnologien werden beugungsoptisch wirksame Sicherheitselemente, anstelle bisheriger Demetallisierung einzelner Strukturen erfindungsgemäß aus metallisierten Strukturen hergestellt. Um die zu prüfenden Sicherheitselemente in einer hohen Qualität herzustellen, werden erfindungsgemäß metallisierte Sicherheitselemente mit einer sehr hohen Annäherung an die gewünschte metallisierte Struktur und steilen Kanten zu benachbarten isolierenden Strukturen hergestellt. Die Steilheit dieser Kanten bewirkt, daß Mikrostrukturen herstellbar sind und geprüft werden können. Wie bereits oben ausgeführt, sind bei beugungsoptisch wirksamen Sicherheitselementen nach bisher üblicher Praxis die demetallisierten Zonen beispielsweise mittels chemischer Ätzvorgänge erzeugt worden. Diese Vorgänge lassen bekanntermaßen keine Steilheit der Kanten und keinen exakten Verlauf gewünschter Strukturen zu. Es entstehen in der Regel "ausgefranste" Randverläufe. Diese Randverläufe gestatten nicht, daß die Demetallisierungszonen mit Breiten im Zehntel-Millimeter-Bereich als funktionelles Design verwendet werden. Zur Erzielung exakter Randverläufe für ein fünktionelles Design muß eine andere Herstellungstechnologie angewendet werden. Es wird eine zielgerichtete Metallisierung mit benachbarten nichtmetallisierten Zonen in bekannten Hochvakuum-Bedampfungsanlagen durchgeführt. Für Fälscher bedeutet dies einen erhöhten Kostenaufwand bei der Herstellung von Falsifikaten. Erfindungsgemäße beugungsoptisch wirksame Sicherheitselemente in Prüfzonen haben neben an sich bekannten, mehr oder weniger vollflächigen Strukturen mindestens ein prüfbares balken-, gitter-, bogen- und/oder kreisförmiges Sicherheitselement mit einer Strichbreite ≤ 5 mm. Diese Sicherheitselemente stellen gleichzeitig eine Kodierung von Informationen dar, die mittels erfindungsgemäßer Vorrichtungen erkannt und ausgewertet werden.
Die Vorrichtung zur Prüfung beschriebener erfindungsgemäßer Sicherheitselemente weist einen kapazitiv arbeitenden Scanner auf. Dieser Scanner besteht aus einer Vielzahl in einer oder mehreren Zeilen nebeneinanderliegender Sendeelektroden und einer parallel zu dieser Aneinanderreihung liegenden Empfangselektrode.
Der Scanner mit geringen Elektrodenflächen hat gegenüber Sensoren mit großflächigen Elektroden den Vorteil, daß sich eine geringere kapazitive Kopplung zwischen den einzelnen Elektroden ergibt. Der Scanner ist in einer Dokumentenbearbeitungsmaschine so angeordnet, daß die in üblichen Dokumentenbearbeitungsmaschinen vorhandenen optischen oder mechanischen Sensoren die erfindungsgemäße Prüfvorrichtung aktivieren. Zur Verminderung von Detektions- und Meßfehlem wird vorzugsweise ein Sensorträger verwendet, der alle Sensoren zur Prüfung aufnimmt. Die Abstände zwischen den Sensoren werden minimiert. Diese Minimierung der Abstände zwischen den Sensoren ist zur Verminderung der Lageänderung der zu prüfenden Dokumente erforderlich, da während des Dokumentendurchlaufs durch den Dokumentenzustand, den Abnutzungsgrad der Maschine sowie durch Umgebungsbedingungen, insbesondere Temperatur und Luftfeuchtigkeit sich die Lage der Dokumente ändert. Durch ungünstigen Dokumenteneinzug ändert sich der Dokumentenabstand zueinander. Schräger Dokumentendurchlauf kann sich auch durch Abnutzung von Transportrollen und Lagern ergeben, das bedeutet auch, daß sich ein gerade eingezogenes Dokument während des Transports verdreht. Diese ungewünschte Lageänderung hat zur Folge, daß der definierte Zeitablauf gestört wird und somit falsche Abweisungen entstehen. Je kleiner die Sicherheitselemente sind, umso problematischer ist ihre Detektierung. Erfindungsgemäße Vorrichtung weist eine Andruckvorrichtung auf, die einen sehr geringen Widerstand für das Dokument darstellt. Diese Andruckvorrichtung führt das Dokument parallel zu Sende- und Empfangselektroden bzw. drückt das zu prüfende Dokument vorzugsweise auf den Scanner. Weiterhin werden die Achsen der Transportrollen mittels Schleifkontakten mit Masse verbunden. Durch diese zusätzlichen Abschirmungen und die Andruckvorrichtung werden wiederholbare Prüfvoraussetzungen mit einem gleichmäßigen Dokumentenabstand bzw. -kontakt garantiert und die Funktionsfähigkeit des Sensors wesentlich verbessert. Die Ansteuerung der einzelnen Sendeelektroden mit elektrischer Energie erfolgt zeitversetzt mittels einer Ansteuerelektronik mit einer Umschaltfrequenz im kHz-Bereich und darüber hinaus. Die Ansteuerelektronik enthält als Hauptbestandteile neben der Stromversorgung einen Multiplexer, einen Oszillator zur Bereitstellung der Energie für die Sendeelektroden und einen Oszillator zur Ansteuerung des Multiplexers.
Die Energie der jeweils angesteuerten Sendeelektrode wird im Falle elektrischer Leitfähigkeit zwischen dieser Sende- und der Empfangselektrode kapazitiv überkoppelt. Der Signalverlauf an der Empfangselektrode wird in ein entsprechendes Signalbild umgewandelt. Das Signalbild ist abhängig von der metallisierten Struktur des beugungsoptisch wirksamen Sicherheitselements. Eine der Empfangselektrode nachfolgende Auswerteelektronik vergleicht das Signalbild des Prüfdokuments mit entsprechenden Referenzsignalen. Die Auswerteelektronik besteht im Wesentlichen aus einer Stromversorgung, einem Verstärker, einem Demodulator, einem Komparator, einem Mikroprozessor mit Speicher sowie Filtern zur Unterdrückung von Fremd- und Störsignalen.
In dem Speicher sind neben der Software für den Mikroprozessor Referenzsignalbilder gespeichert, die abhängig von den zu prüfenden Sicherheitselementen mit dem abgetasteten Signalbild des Prüfdokuments verglichen werden. Da der Scanner über die gesamte Breite des Dokuments hinausgeht, wird jedes elektrisch leitende Sicherheitselement mit erfindungsgemäßer Vorrichtung erfaßt. Der Vergleich mit den Referenzsignalbildern liefert ein klassifizierendes Signal zur Weiterverarbeitung. Dementsprechend könnte beispielsweise ein als Falsifikat erkanntes Dokument aussortiert werden, indem die Prüfeinrichtung gestoppt oder der Dokumententransportweg umgeleitet wird. Um Störeinflüsse zu verringern, wird der Sensorträger kompakt mit einer Platine verbunden, welche die Ansteuer- und die Auswerteelektronik trägt.
In Abwandlung der Elektrodenanordnung liegt es im Bereich der Erfindung, eine langgestreckte Sendeelektrode parallel zu einer Aneinanderreihung einer Vielzahl nebeneinanderliegender Empfangselektroden anzuordnen. In diesem Fall werden die empfangenen Signale mittels Multiplexer verarbeitet. Die weitere Auswerteelektronik entspricht der bereits beschriebenen.
Eine weitere Ausgestaltung der Sende- und Empfangselektroden ist dadurch gekennzeichnet, daß eine Vielzahl von Sende- und Empfangselektroden nebeneinander und/oder in Reihe angeordnet sind. Sowohl die Ansteuerung als auch der Empfang der Signale werden nach dem Multiplex- bzw. Demultiplexverfahren verarbeitet.
Zum Einsatz in Handgeräten enthalten diese analog entsprechende Vorrichtungen zum Transport des Dokuments oder des Scanners, deren Funktion den Transportvorrichtungen in Kopierern, optischen Bildeinzugsscannern oder Faxgeräten gleicht. In Abwandlung dazu ist eine Vorrichtung vorgesehen, die mittels Anschlagelementen die Position von kapazitiv arbeitendem Scanner erfindungsgemäßer Prüfvorrichtung zum Dokument definiert.

Zur zielgerichteten Prüfung einer definierten Anzahl von Sicherheitselementen eines Dokuments weist die Vorrichtung eine unterschiedliche Anzahl von nebeneinanderliegenden Sende- bzw. Empfangselektroden auf. Je größer die dadurch erreichte Auflösung ist, desto mehr Sicherheitselemente und Kodierungen mit erhöhtem Schwierigkeitsgrad bei der Fälschung lassen sich prüfen. Dadurch lassen sich einfache Handgeräte, z.B. für den alltäglichen Gebrauch einfach, leicht handhabbar und kostengünstig herstellen, bei denen die Präsenz von Sicherheitsmerkmalen, z.B. ein einfacher Sicherheitsfaden geprüft werden. Vorrichtungen mit höherer Auflösung gestatten die Prüfung von zusätzlichen Sicherheitselementen, ohne jedoch alle Sicherheitselemente erkennen zu können. Dies wird durch eine einfache Mikroprozessor-Software realisiert, die nur auf bestimmte Sicherheitsmerkmale sensibilisiert und nicht öffentlich ist. Eine höhere Auflösung mit entspechend gestalteter Software für den Mikrocontroller läßt die Prüfung aller Sicherheitsmerkmale zu. Dieser hohe Prüfaufwand wird z.B. bei den Herstellern solcher Sicherheitsmerkmale und bei Anwendern mit sehr hohem Sicherheitsstandard angewandt, um bestmögliche Prüfresultate zu erhalten. Dadurch lassen sich auch unterschiedliche Leitfähigkeiten zuverlässig erkennen.
Zu dem Gesamtsystem der Verwendung beschriebener Sicherheitselemente und Vorrichtungen für die Prüfung von Dokumenten kommt erfindungsgemäß auch in Betracht, eine Image-erkennung und eine Zustandskontrolle der Dokumente durchzuführen. Mittels der elektrisch leitenden Sicherheitselemente ist eine Imageerkennung über die Kodierung möglich und zwar eine selbständige oder als Hilfsmittel unterstützende Kodierung für Sortierzwecke, eine Kodierung für Wertstufen-Bestimmung und eine Kodierung für Echtheitsbestimmung. Bei einer selbständigen Kodierung ist kein weiteres Sicherheitselement vorhanden und es muß das elektrisch leitende Sicherheitselement eindeutig identifizierbar sein, z. B. die Position auf dem Dokument, damit die falsche Rückweisrate minimiert wird. Bei einer als Hilfsmittel unterstützenden Kodierung sind weitere Merkmale vorhanden, die Kodierung dient dann als Referenzmittel für den Fall, daß eine falsche Rückweisung erkannt wurde. Eine Zustandskontrolle wird mit Hilfe erfindungsgemäßer Prüfvorrichtung durchgeführt und zwar in der Gestalt, daß die Leitfähigkeit eines Sicherheitselements Rückschlüsse auf den Zustand des Dokuments zuläßt, weil ein stark strapaziertes Dokument erfahrungsgemäß auch zu einer Abnutzung der elektrisch leitenden Strukturen führt und sich somit die elektrische Leitfähigkeit verändert. Die einzelnen Abnutzungsgrade werden mittels Software klassifiziert. Somit können definiert Dokumente mit einem bestimmten Abnutzungsgrad aussortiert werden. Dieser Abnutzungsgrad äußert sich z. B. durch ein teilweise beschädigtes OVD, ein eingerissenes Dokument und ein dadurch beschädigtes Sicherheitselement oder ein übermäßig stark geknittertes Dokument, bei der es zum Bruch innerhalb eines Sicherheitselements gekommen ist. Es ergeben sich demzufolge vielseitige Kombinationsmöglichkeiten zwischen Echtheitsprüfung, Image-Erkennung und Zustandskontrolle. Neben der optischen Gestaltung von Sicherheitsmerkmalen auf einem zu prüfenden Dokument werden - wie oben näher beschrieben - die erfindungsgemäßen Sicherheitselemente mit Kodierungen versehen, die in einem mathematischen Bezug zueinander - beispielsweise als Summenbildung - einen Hauptkode ergeben, der wiederum mit einem Signal bzw. Kode aus der gleichlaufenden Echtheitsprüfung eines metallischen Sicherheitsfadens und/oder einer ebenfalls gleichlaufenden Prüfung eines OVD's die Echtheit, den Zustand oder die Sorte eines bestimmten Dokuments bestimmt.

Die Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen vorteilhafte, schutzfähige Ausführungen darstellen, für die hier Schutz beansprucht wird. Ausführungsbeispiele der Erfindung sind in den Zeichnungen dargestellt und werden nachfolgend näher erläutert.
In den Zeichnungen zeigen:
- Fig. 1: schematische Darstellung eines Dokuments mit määnderförmigem metallisierten Sicherheitsmerkmal,
- Fig. 2, 3: schematische Darstellung von Dokumenten mit streifenförmig metallisierten Sicherheitselementen,
- Fig. 4: schematische Darstellung eines Dokuments mit gitterförmig metallisiertem Sicherheitsmerkmal,
- Fig. 5: schematische Darstellung eines Dokuments mit mehreren Sicherheitsmerkmalen,
- Fig. 6: Blockschaltbild einer Prüfvorrichtung,
- Fig. 7 - 9: schematische Darstellung verschiedenartiger Scanner,
- Fig. 10: schematische Darstellung des Scanners und eines zu prüfenden Dokuments in Seitenansicht,
- Fig. 11,: schematischer Schnitt durch metallisierte Sicherheitselemente,
- Fig. 12,: Spannungs-Zeit-Diagramm des Auswertesignals zu Fig. 11,
- Fig. 13 - 15: schematische Darstellungen von Scannern und einem strukturierten Sicherheitsmerkmal.

Die in den Fig. 1 bis 5 dargestellten Beispiele zeigen jeweils Dokumente mit erfindungsgemäßen Sicherheitselementen, die jeweils eine zielgerichtete elektrische Kodierung enthalten.
Der kapazitiv arbeitende Scanner erfindungsgemäßer Vorrichtung ist ebenfalls schematisch dargestellt.
In Fig. 1 ist der schematische Aufbau eines Sicherheitsmerkmals **1** mit metallisierten Schichten **2** dargestellt. Die metallisierten Schichten **2** sind durch eine isolierende Zone **3** getrennt. In Draufsicht besitzt die isolierende Zone **3** die Form eines Mäanders. Die Breite der isolierenden Zone **3** in Form eines Mäanders ist dabei größer als der kleinste Abstand zweier Elektroden. Der kapazitiv arbeitende Scanner **4** besteht aus einer Vielzahl nebeneinanderliegender Sendeelektroden **5** und einer parallel zu dieser Aneinanderreihung liegenden Empfangselektrode **6.**
Fig. 2 zeigt den schematischen Aufbau eines Sicherheitsmerkmals **1**, bei dem abwechselnd streifenförmig metallisierte Zonen 7 und isolierende streifenförmige Zonen **8** parallel zueinander angeordnet sind. Die in Draufsicht streifenförmigen Zonen **7, 8** verlaufen dabei parallel oder senkrecht zur Dokumententransportrichtung. Letzterer Fall ist in Fig. 3 dargestellt. Der Abstand zwischen zwei Zonen gleicher elektrischer Leitfähigkeit beträgt zwischen 0,2 mm und 1,0 mm. Die Breiten der Zonen gleicher elektrischer Leitfähigkeit variieren dabei. Unterschiedlich leitfähige Zonen mit unterschiedlichen Breiten sind ebenfalls möglich.
Eine Kombination der Merkmale aus den Fig. 2 und 3 ist in Fig. 4 dargestellt. Parallel zur Dokumententransportrichtung sind abwechselnd streifenförmig metallisierte Zonen **7** und isolierende streifenförmige Zonen **8** angeordnet. Die metallisierten Zonen **7** sind durch eine senkrecht dazu verlaufende streifenförmige isolierende Zone **9** unterbrochen.
Die Fig. 5 zeigt ein Dokument mit mehreren Sicherheitsmerkmalen. Die gezielte Kombination ergibt eine weitere Kodierung. Dadurch wird die Prüfsicherheit erhöht.

Die Fig. 6 bis 9 stellen das Blockschaltbild sowie verschiedene Ausgestaltungsformen des kapazitiv arbeitenden Scanners **4** dar.
Fig. 6 zeigt das Blockschaltbild erfindungsgemäßer Prüfvorrichtung, bestehend aus einer Ansteuerelektronik, einem kapazitiv arbeitenden Scanner **4** und einer Auswerteelektronik. Die Ansteuerelektronik enthält im Wesentlichen neben der Stromversorgung einen Demultiplexer **10,** einen Oszillator **11** zur Bereitstellung der Energie für die Sendeelektroden und einen Oszillator **12** zur Ansteuerung des Demultiplexers.
Die Auswerteelektronik besteht hauptsächlich aus einer Stromversorgung, einem Verstärker **13,** einem Demodulator **14,** einem Komparator **15,** einem Mikroprozessor **16** mit Speicher sowie Filtern zur Unterdrückung von Fremd- und Störsignalen.
In einem Sensorträger eingegossen befinden sich die Sende- und Empfangselektroden. Diese bilden über die gesamte Dokumenteneinzugsbreite einen kapazitiv arbeitenden Scanner **4**. Die streifenförmige Empfangselektrode verläuft quer zur Dokumenteneinzugsrichtung. Die Sendeelektroden sind parallel zur Empfangselektrode angeordnet. Der Abstand einer Sendeelektrode zur Empfangselektrode wird durch die dokumententypischen elektrisch leitenden Sicherheitselemente bestimmt. Durch die Aneinanderreihung von mehreren Sendeelektroden wird die Möglichkeit gegeben, in Längsachse des kapazitiv arbeitenden Scanners **4** mehrere elektrisch leitende Merkmale gleichzeitig zu erfassen. Die mit dieser Anordnung erreichbare Auflösung hängt von der Zahl der verwendeten Sendeelektroden ab. In diesem Ausführungsbeispiel liegt die Auflösung bei einem abtastbaren Punkt/mm sowohl in Längs- als auch in Querrichtung. Der Mindestabstand zwischen benachbarten Sendeelektroden wird durch die störende kapazitive Kopplung untereinander begrenzt. Um dies zu verhindern und störende Einflüsse benachbarter Sendeelektroden zu verringern, werden die Sendeelektroden durch einen Multiplexer **10** nacheinander angesteuert. Durch die Anordnung der Sendeelektroden über die gesamte Dokumenteneinzugsbreite erfolgt die Prüfung der Dokumente lageneutral. Das bedeutet, daß eine Vorsortierung mehrerer Dokumente bei einer Dokumentenbearbeitungsmaschine entfällt.
Fig. 7 zeigt die schematische Darstellung des Scanners **4** mit einer Vielzahl von Sendeelektroden **5** und einer Empfangselektrode **6.** Die Ansteuerung und Auswertung erfolgt nach dem in Fig. 6 dargestellten Blockschaltbild.
Fig. 8 zeigt die schematische Darstellung einer Ausführungsform des kapazitiv arbeitenden Scanners mit einer Sendeelektrode **17** und einer Vielzahl von Empfangselektroden **18.** In Abwandlung zum Blockschaltbild nach Fig. 6 wird die Sendeelektrode **17** mittels Oszillator angesteuert. Die Signale der Empfangselektroden **18** werden mittels Multiplexer verarbeitet. Die weitere Auswerteelektronik, bestehend aus Stromversorgung, einem Verstärker, einem Demodulator, einem Komparator, einem Mikroprozessor mit Speicher sowie Filtern zur Unterdrückung von Fremd- und Störsignalen, gleicht dem Blockschaltbild nach Fig. 6.
Fig. 9 zeigt die schematische Darstellung einer weiteren Ausführungsform des kapazitiv arbeitenden Scanners mit einer Vielzahl von Sendeelektroden **19** und einer Vielzahl von Empfangselektroden **20.** Diese sind in einer Reihe abwechselnd angeordnet. Dementsprechend werden sowohl die Ansteuersignale der Sendeelektroden **19** als auch die Auswertesignale der Empfangselektroden **20** mittels Multiplex- bzw. Demultiplexverfahren verarbeitet.
Fig. 10 zeigt eine schematische Darstellung des kapazitiv arbeitenden Scanners **4** und eines zu prüfenden Dokuments in Seitenansicht. Das Sicherheitsmerkmal **1** beinhaltet metallisierte Linien **21** sowie eine elektrisch isolierende Trägerfolie **22.**
Fig. 11 zeigt einen schematischen Schnitt durch ein Sicherheitsmerkmal mit einer Trägerschicht **23** und einer partiell metallisierten Schicht **24.** Die partiell metallisierte Schicht **24** beinhaltet mehrere isolierende Segmente **25.** Die partiell metallisierte Schicht **26** besitzt eine andere elektrische Leitfähigkeit als die partiell metallisierte Schicht **24.** In der schematischen Darstellung sind die Kanten der partiell metallisierten Schichten **24;26** idealisiert in einem rechten Winkel zur Trägerschicht **23** gezeichnet. Derartige Ränder bzw. Kanten sind nicht einmal annähernd mit konventionellen chemischen Verfahren, wie Ätzen, herstellbar, da dabei "ausgefranste" Ränder im Längsverlauf sowie spitz- bis stumpfwinklige Kanten in Bezug auf die Trägerschicht **23** entstehen. Zum Erzielen markanter Signalverläufe sind dagegen die metallisierten Schichten **24;26** mit einem stetigen Längsverlauf und mit Kanten zu realisieren, die nahezu im rechten Winkel auf die Trägerschicht **23** treffen. Dazu eignen sich bevorzugt elektrochemische bzw. elektroerosive Demetallisierungsverfahren. In Fig. 12 ist das zugehörige Auswertesignal in einem Spannungs-Zeit-Diagramm dargestellt.
Die Fig. 13 bis 15 zeigen schematische Darstellungen von Scannern **33, 34, 35** und einem strukturierten Sicherheitsmerkmal **36.** Die Struktur des Sicherheitsmerkmal **36** besteht aus einem ringförmig metallisierten Sicherheitselement **37,** einem streifenförmig metallisierten Sicherheitselement **38** und zwei rechteckig metallisierten Sicherheitselementen **39, 40.** Die Prüfsicherheit wird durch die erkennbar hohe Kantensteilheit der Metallisierungen erreicht, da dadurch der Fälschungsaufwand stark erhöht wird. Einfache Handgeräte beinhalten einen Scanner **33** nach Fig. 13. Die Auflösung ist so gering, daß nur das streifenförmige Sicherheitselement 38 nachgewiesen werden kann. Derartige Handgeräte bieten sich für den alltäglichen Gebrauch an, da sie einfach, leicht handhabbar und kostengünstig herstellbar sind. Vorrichtungen mit höherer Auflösung nach Fig. 14 beinhalten einen Scanner **34** und gestatten
neben der Prüfung eines streifenförmigen Sicherheitselements **38** die Prüfung von zusätzlichen Sicherheitselementen, in diesem Fall eines ringförmigen Sicherheitselements **37.** Die rechteckigen Sicherheitselemente **39, 40** werden nicht geprüft. Dies wird durch eine einfache Mikroprozessor-Software realisiert, die nur auf bestimmte Sicherheitselemente sensibilisiert ist. Die rechteckförmigen Sicherheitselemente **39, 40** liegen nicht im Speicher als Referenzsignalbilder vor.
Eine höhere Auflösung mit entspechend gestalteter Software für den Mikrocontroller zeigt Fig. 15. Diese läßt die Prüfung aller Sicherheitsmerkmale zu, d. h. auch die rechteckförmigen Sicherheitselemente **39, 40.** Zur Erhaltung der Brillianz der optisch wirksamen Sicherheitselemente werden die Mikrostrukturen durch zielgerichtetes Metallisieren hergestellt. Dadurch entstehen steile Kanten zu nichtmetallisierten Strukturen.
Zur Erfüllung der der Erfindung zugrundeliegenden Aufgabenstellung, nämlich ein neues Verfahren der Anwendung von Sicherheitselementen und Prüfvorrichtungen vorzuschlagen, um der Bekanntheit bzw. dem schnellen Bekanntwerden des Funktionierens von Prüfverfahren und Vorrichtungen entgegenzuwirken, wird nachfolgende Verwendung von Sicherheitselementen unter entsprechender Verfahrensanwendung und Einbeziehung erfindungsgemäßer Vorrichtungen erläutert.
Zur breiten Anwendung der Erfindung macht es sich erforderlich, Gruppen von Prüfern festzulegen, welche zielgerichtet bestimmte Kenntnisse eines Prüfsystems erhalten und mittels vorgeschriebener Prüftechnik insbesondere Echtheitsprüfung aber auch Image-Erkennung und eine Zustandsprüfung vornehmen.
Anhand der Gruppen A, B, C soll die Anwendung des Prüfsystems erläutert werden.

### Gruppe A:

Bekannterweise werden durch die Staatsbanken Veröffentlichungen zu aktiven Sicherheitsmerkmalen von Banknoten gemacht, so daß der Benutzer selbst nach einer Anleitung eine Prüfung durchführen kann. Diese Veröffentlichungen beziehen sich sowohl auf Prüfmethoden, welche ohne und Prüfmethoden, welche mit Hilfsmitteln durchgeführt werden. Der Scannersensor ist in ein Handgerät eingebaut. Mittels dieses Handgeräts und einer speziellen Software erfolgt eine Prüfung der elektrischen Leitfähigkeit bestimmter Sicherheitselemente.

Die Software ist so modifiziert, daß beim Durchziehen der Banknote über optische Sensoren der Scanner aktiviert wird und anschließend die Durchlauflänge gemessen wird. Die elektrische Leitfähigkeit eines Sicherheitselements muß dabei in einem festgelegten Wert vorliegen. Mittels optischer Sensoren wird das Ende der Banknote ermittelt und der Scannersensor deaktiviert. Somit kann die Position eines elektrisch leitenden Sicherheitselements auf dem Prüfobjekt festgestellt werden. Mittels Controller werden die Daten mit den abgespeicherten Daten verglichen und ausgewertet.

### Gruppe B:

Die Gruppe B verfügt über Maschinen zur Bearbeitung von Banknoten. Diese Maschinen sind mit speziellen Sensoren ausgerüstet, um unterschiedliche Merkmale zu detektieren. Gegenwärtig sind diese Maschinen mit Sensoren für den optischen Bereich und/oder den Nachweis magnetischer Eigenschaften und/oder Prüfung mittels kapazitivem Sensor zur Durchlauflängenmessung ausgestattet. Mit diesen kapazitiven Sensoren kann man das Vorhandensein von elektrisch leitenden Merkmalen größer als 6 mm detektieren. Sie gestatten keine Detektion mehrerer elektrisch leitender Sicherheitselemente in Durchlaufbreite. Außerdem ist die Detektion unterschiedlicher elektrischer Leitfähigkeit in den Sicherheitsmerkmalen nicht möglich. Strukturen innerhalb eines Sicherheitsmerkmals können ebenfalls nicht detektiert werden. Mittels des beschriebenen Scannersensors sind aber diese Prüfungen möglich, so daß diese Gruppe B eine höherwertige Prüfung durchführen kann.
Die Software für die Gruppe B ist so ausgelegt, daß mittels optischer Sensoren der Scannersensor aktiviert wird und anschließend das ringförmig metallisierte Sicherheitsmerkmal **37** und das streifenförmig metallisierte Sicherheitsmerkmal **38** erkannt werden. Der Wert der Leitfähigkeit ist dabei festgelegt. Abweichungen über oder unter 30 % werden abgewiesen.

### Gruppe C:

Die Software ist so ausgelegt, daß alle Sicherheitselemente erkannt werden. Mittels optischer Sensoren wird der Scannersensor aktiviert. Es werden die Durchlauflänge und die Durchlaufbreite des Sicherheitsmerkmals **36,** das ringförmig metallisierte Sicherheitselement **37,** das streifenförmige Sicherheitselement **38** und die rechteckfärmigen Sicherheitselemente **39, 40** erkannt. Die elektrische Leitfähigkeit wird vorgegeben, und Abweichungen größer und kleiner 30 % werden abgewiesen.

Insbesondere zur Anwendung in den Gruppen B und C ist das gesamte Prüfsystem variierbar und insbesondere bei der Prüfung des Euro in seinen Aufgabenstellungen national veränderbar. Da das zu prüfende Sicherheitsmerkmal zum Beispiel beim Euro in allen Staaten das gleiche ist, können aber national verschieden je nach Schwerpunkten sowohl das Prüfverfahren als auch die Prüfvorrichtungen modifiziert und zeitlich nacheinander verändert werden.
Die Anwendung der Sicherheitselemente und Prüfvorrichtungen, wie sie oben beschrieben wurde, wird wie folgt eingesetzt: Mittels der kodierten zielgerichteten Metallisierungen kann eine Imageerkennung erfolgen. Diese Imageerkennung kann für unterschiedliche Zwecke, insbesondere Sortierzwecke, Wertstufen- oder Echtheitsbestimmung genutzt werden. Weiterer Vorteil der Prüfmethode ist die Zustandskontrolle. Die elektrische Leitfähigkeitsmessung läßt Rückschlüsse auf den Zustand des Banknotenpapiers zu. Sehr stark verschlissenes Papier wird die elektrische Leitfähigkeit sehr stark minimieren.In der vorliegenden Erfindung wurde anhand konkreter Ausführungsbeispiele der Aufbau von Sicherheitselementen und eine Vorrichtung zur Prüfung derartiger Elemente erläutert. Es sei aber vermerkt, daß die vorliegende Erfindung nicht auf die Einzelheiten der Beschreibung in den Ausführungsbeispielen eingeschränkt ist, da im Rahmen der Patentansprüche Änderungen und Abwandlungen beansprucht werden. Die gezielte Kombination beugungsoptisch wirksamer Sicherheitselemente mit anderen elektrisch leitenden Merkmalen ergibt eine weitere Kodierung. Gleichzeitig lassen sich weitere elektrisch leitende Prüfmerkmale, wie z. B. ein elektrisch leitender Sicherheitsfaden mittels erfindungsgemäßer Prüfvorrichtung klassifizieren.

## Patentansprüche

1. Aufbau von beugungsoptisch wirksamen Sicherheitselementen mit metallischer Reflexionsschicht in Dokumenten, **gekennzeichnet durch** eine zielgerichtete elektrische Kodierung von Informationen mittels zusätzlich aufgebrachter balken-, gitter-, bogen- und/oder kreisförmig elektrisch leitenden Strukturen mit steilen Kanten zu benachbarten nichtmetallisierten Strukturen in unterschiedlichen Ebenen, wobei die Strichstärke der kleinsten prüfbaren elektrisch leitenden Struktur kleiner oder gleich 5 mm ist.

2. Aufbau von Sicherheitselementen nach Anspruch 1, **gekennzeichnet durch** eine zielgerichtete elektrische Kodierung von Informationen mittels zusätzlich aufgebrachter balken-, gitter-, bogen- und/oder kreisförmig metallisierten Strukturen mit steilen Kanten zu benachbarten nichtmetallisierten Strukturen in unterschiedlichen Ebenen, wobei die Strichbreite der kleinsten prüfbaren metallisierten Strukturen kleiner oder gleich 5 mm ist.

3. Aufbau von Sicherheitselementen nach einem oder mehreren der vorhergehenden Ansprüche, **dadurch gekennzeichnet, daß** verschiedene elektrisch leitende Strukturen unterschiedliche Leitfähigkeiten besitzen.

4. Aufbau von Sicherheitselementen nach einem oder mehreren der vorhergehenden Ansprüche, **dadurch gekennzeichnet, daß** mindestens zwei Strukturen innerhalb eines Sicherheitsmerkmals unterschiedliche Auftragsdicken besitzen.

5. Aufbau von Sicherheitselementen nach einem oder mehreren der vorhergehenden Ansprüche, **dadurch gekennzeichnet, daß** die Breite einer elektrisch leitenden Struktur mit konstanter elektrischer Leitfähigkeit mit der Breite von mindestens zwei Elektroden einer Prüfvorrichtung korrespondiert.

6. Aufbau von Sicherheitselementen nach einem oder mehreren der vorhergehenden Ansprüche, **dadurch gekennzeichnet, daß** der Abstand zwischen zwei elektrisch leitenden Strukturen gleicher und/oder unterschiedlicher elektrischer Leitfähigkeit mindestens 0,1 mm beträgt.

7. Aufbau von Sicherheitselementen nach einem oder mehreren der vorhergehenden Ansprüche, **dadurch gekennzeichnet, daß** die zusätzlich aufgebrachten elektrisch leitenden Strukturen Tinten oder Farben sind.

8. Vorrichtung zur kapazitiven Prüfung von Dokumenten mit beugungsoptisch wirksamen Sicherheitselementen mit metallischer Reflexionsschicht, wie in den Ansprüchen 1 bis 7 beschrieben, **dadurch gekennzeichnet, daß** ein kapazitiv arbeitender Scanner **(4, 33-35),** dessen Breite größer als die größte Breite eines Dokuments ist, elektrisch leitende Strukturen, die innerhalb von metallisierten Sicherheitselementen **(37)** angeordnet sind, mittels in Vielzahl aneinandergereihter in einer oder mehreren Zeilen nebeneinanderliegender Sendeelektroden **(5)** und mit einer auf derselben Seite des zu prüfenden Dokumentes sich längs der Sendeelektroden **(5)** erstreckenden Empfangselektrode **(6)** prüft und über im Scanner (**4, 33-35)** angeordnete Ansteuer- und Auswerteelektronik zum Vergleich des Signalverlaufs des zu prüfenden Dokuments mit entsprechenden Referenzsignalverläufen auswertet.

9. Vorrichtung nach Anspruch 8, **dadurch gekennzeichnet, daß** mindestens zwei benachbarte Elektroden elektrisch verbunden angeordnet sind.

10. Vorrichtung nach Anspruch 8 oder 9, **dadurch gekennzeichnet, daß** die Ansteuerelektronik aus einer Stromversorgung, einem Multiplexer **(10),** einem Oszillator **(11)** zur Bereitstellung der Energie für die Sendeelektroden **(5)** und einem Oszillator **(12)** zur Ansteuerung des Multiplexers **(10)** besteht.

11. Vorrichtung nach einem oder mehreren der Ansprüche 8 bis 10, **dadurch gekennzeichnet, daß** die Auswerteelektronik aus einer Stromversorgung, einem Verstärker **(13),** einem Demodulator **(14),** einem Komparator **(15),** einem Mikroprozessor **(16)** mit Speicher sowie Filtern zur Unterdrückung von Fremd- und Störsignalen besteht.

12. Vorrichtung nach einem oder mehreren der Ansprüche 8 bis 11, **dadurch gekennzeichnet, daß** der kleinste Abstand zwischen zwei Sendeelektroden (**5**) kleiner als 0,5 mm ist.

13. Vorrichtung nach einem oder mehreren der Ansprüche 8 bis 12, **dadurch gekennzeichnet, daß** der Abstand zwischen einer Sendeelektrode (**5**) und der Empfangselektrode (**6**) mindestens 0,5 mm beträgt.

14. Vorrichtung nach einem oder mehreren der vorhergehenden Ansprüche 8 bis 13, **dadurch gekennzeichnet, daß** die Vorrichtung eine Andruckvorrichtung aufweist, die das zu prüfende Dokument parallel zu den Sende- und Empfangselektroden führt, vorzugsweise auf den Scanner drückt.

15. Vorrichtung nach einem oder mehreren der vorhergehenden Ansprüchen 8 bis 14, **dadurch gekennzeichnet, daß** die Achsen von Dokumententransportrollen mittels Schleifkontakten mit Masse verbunden sind.

16. Vorrichtung nach einem oder mehreren der Ansprüche 8 bis 15, **dadurch gekennzeichnet, daß** die Vorrichtung in schnellaufenden Dokumentenbearbeitungs-maschinen angeordnet ist.

17. Vorrichtung nach einem oder mehreren der Ansprüche 8 bis 16, **dadurch gekennzeichnet, daß** die Vorrichtung in Handgeräten angeordnet ist.

18. Verfahren zur Anwendung von beugungsoptischen Sicherheitselementen mit metallischer Reflexionsschicht in Dokumenten mit einem Aufbau gemäß einem oder mehreren der Ansprüche 1 bis 7 sowie Anwendung einer Vorrichtung gemäß einem oder mehreren der Ansprüche 8 bis 17, **dadurch gekennzeichnet, daß** elektrisch leitende Strukturen in Größe, Form, Anzahl, Farbton und Beabstandung untereinander so auf zu prüfenden Dokumenten angeordnet werden,
- daß mit dem als Handgerät ausgebildeten Scanner (**33**) mindestens eine der elektrisch leitenden Strukturen von einer Personengruppe A,
- daß mit dem in einer schnellaufenden Bearbeitungsmaschine installierten Scanner (**34**), der mit einer Software ausgerüstet ist, die sich von der für die Personengruppe A vorgesehenen Software unterscheidet, mindestens zwei der elektrisch leitenden Strukturen von einer kleineren definierten Personengruppe B,
- daß mit dem in einer schnellaufenden Bearbeitungsmaschine **(35)** installierten Scanner **(34),** der mit einer Software ausgerüstet ist, die sich von der für die Personengruppen A und B vorgesehenen Software unterscheidet, mindestens drei der elektrisch leitenden Strukturen von einer sehr kleinen definierten Personengruppe C geprüft werden und
- daß die elektrisch leitenden Strukturen Kodierungen darstellen, die von der Personengruppe A auch visuell, von der Personengruppe B visuell und über Dekodierung mittels Software und von der Personengruppe C vorwiegend über den Gruppen A und B nicht zugängliche Dekodierungen mittels Software wahrnehmbar sind.

## Claims

1. The structure of diffraction-optically effective safety elements with a metallic reflection layer in documents, **in which** there is a specific electric coding of information by means of additionally applied beam-shaped, latticed, curved and/or circular electrically conductive structures with steep edges to parallel non-metallized structures at different planes where the line width of the smallest testable electrically conductive structure is ≤ 5 mm.

2. The structure of safety elements according to claim 1 **in which** there is a specific electric coding of information by means of additionally applied beam-shaped, latticed, curved and/or circular metallized structures with steep edges to parallel non-metallized structures at different levels where the line width of the smallest testable metallized structures is ≤ 5 mm.

3. The structure of safety elements according to one or several of the above claims **in which** various electrically conductive structures have different conductivities.

4. The structure of safety elements according to one or several of the above claims **in which** at least two structures within a safety feature have different coating thicknesses.

5. The structure of safety elements according to one or several of the above claims **in which** the width of an electrically conductive structure with a constant electric conductivity corresponds to the width of at least two electrodes of a test device.

6. The structure of safety elements according to one or several of the above claims **in which** the distance between two electrically conductive structures of the same and/or a different electric conductivity is at least 0.1 mm.

7. The structure of safety elements according to one or several of the preceding claims **in which** the additionally applied electrically conductive structures are inks or colours.

8. The device for the capacitive test of documents with diffraction-optically effective safety elements with a metallic reflection layer according to claims 1 to 7 **in which** a capacitively working scanner **(4, 33-35)** the width of which is larger than the largest width of a document tests electrically conductive structures which are arranged within metallized safety elements **(37)** by means of a number of parallel transmitting electrodes **(5)** that are arranged side by side in one or several lines and by a receiving electrode **(6)** arranged on the same side of the document to be tested and longitudinally extending along the transmitting electrodes **(5)** and evaluates them via an electronic control and evaluation system arranged in the scanner **(4, 33-35)** for the comparison of the signal curve of the document to be tested with the corresponding reference signal curves.

9. The device according to claim 8 **in which** at least two adjacent electrodes are arranged in an electrically connected way.

10. The device according to claim 8 or 9 **in which** the electronic control system consists of a power supply, a multiplexer **(10),** an oscillator **(11)** for the supply of energy for the transmitting electrodes **(5)** and an oscillator **(12)** for the control of the multiplexer **(10).**

11. The device according to one or several of claims 8 to 10 **in which** the electronic evaluation system consists of a power supply, an amplifier **(13),** a demodulator **(14),** a comparator **(15),** a microprocessor **(16)** with memory as well as filters for the suppression of interference or unwanted signals.

12. The device according to one or several of claims 8 to 11 **in which** the smallest distance between two transmitting electrodes **(5)** is less than 0.5 mm.

13. The device according to one or several of claims 8 to 12 **in which** the distance between one transmitting electrode **(5)** and the receiving electrode **(6)** is at least 0.5 mm.

14. The device according to one or several of the above claims 8 to 13 **in which** the device has a pressure device that directs the document to be tested parallel to the transmitting and receiving electrodes, preferably presses it onto the scanner.

15. The device according to one or several of the above claims 8 to 14 **in which** the axes of document transport rollers are grounded by means of sliding-action contacts.

16. The device according to one or several of claims 8 to 15 **in which** the device is arranged in high-speed document processing machines.

17. The device according to one or several of claims 8 to 16 **in which** the device is arranged in manual devices.

18. The procedure for the application of diffraction-optically safety elements with a metallic reflection layer in documents with a structure according to one or several of claims 1 to 7 as well as the application of a device according to one or several of claims 8 to 17 **in which** electrically conductive structures are arranged on documents to be tested in size, shape, number, tint and spacing such
- that by a scanner **(33)** designed as a manual device at least one of the electrically conductive structures is tested by a group of persons A,
- that by a scanner **(34)** equipped with a software differing from the software designed for the group of persons A and installed in a high-speed processing machine at least two of the electrically conductive structures are tested by a smaller defined group of persons B,
- that by a scanner **(34)** installed in a high-speed handling machine **(35)** and equipped with a software differing from the software designed for the group of persons A and B at least three of the electrically conductive structures are tested by a very small defined group of persons C and
- that the electrically conductive structures represent codings which are also visually perceptible by the group of persons A, visually perceptible and via decodings by a software by the group of persons B, and by the group of persons C mainly via decodings not accessible to groups A and B by means of a software.

## Revendications

1. Montage d'éléments de sécurité à effet de diffraction optique comportant une couche de réflexion métallique, dans des documents,
**caractérisé par**
un codage électrique orienté, d'informations par l'application supplémentaire de structures conductrices électriques en forme de poutres, de grilles, d'arcs et/ou de formes circulaires, avec des arêtes vives par rapport aux structures non métallisées, voisines, dans des plans différents, l'épaisseur de trait de la plus petite structure conductrice électrique, à contrôler, étant inférieure ou égale à 5 mm.

2. Montage d'éléments de sécurité selon la revendication 1,
**caractérisé par**
un codage électrique orienté d'informations à l'aide de structures métallisées, supplémentaires, installées, formées de poutres, de grilles, d'arcs et/ou de formes circulaires, avec des arêtes vives vis-à-vis des structures non métallisées voisines, dans des plans différents, l'épaisseur de trait de la plus petite structure métallisée, à vérifier, étant inférieure ou égale à 5 mm.

3. Montage d'éléments de sécurité selon l'une quelconque des revendications précédentes,
**caractérisé en ce que**
différentes structures conductrices électriques ont des conductivités différentes.

4. Montage d'éléments de sécurité selon l'une ou plusieurs des revendications précédentes,
**caractérisé en ce qu'**
au moins deux structures à l'intérieur d'une caractéristique de sécurité ont des épaisseurs d'application différentes.

5. Montage d'éléments de sécurité selon l'une ou plusieurs des revendications précédentes,
**caractérisé en ce que**
la largeur d'une structure conductrice électrique de conductivité électrique constante correspond à la largeur d'au moins deux électrodes d'un dispositif de contrôle.

6. Montage d'éléments de sécurité selon l'une ou plusieurs des revendications précédentes,
**caractérisé en ce que**
la distance entre deux structures conductrices électriques de conductivité identique et/ou différente est au moins égale à 0,1 mm.

7. Montage d'éléments de sécurité selon l'une ou plusieurs des revendications précédentes,
**caractérisé en ce que**
les structures électriques conductrices, supplémentaires, appliquées, sont des teintes ou des couleurs.

8. Dispositif de contrôle capacitif de documents avec des éléments de sécurité à effet de diffraction optique, comportant une couche de réflexion métallique selon l'une quelconque des revendications 1 à 7,
**caractérisé en ce qu'**
un dispositif de balayage à fonctionnement capacitif (4, 33-35), dont la largeur est supérieure à la plus grande largeur d'un document contrôle, des structures électriques conductrices installées dans des éléments de sécurité métallisés (37), à l'aide d'un grand nombre d'électrodes d'émission (5) juxtaposées ou réparties en plusieurs lignes et d'une électrode de réception (6) qui s'étend du même côté du document à contrôler, le long de l'électrode d'émission (5), et
l'électronique de commande et d'exploitation du dispositif de balayage (4, 33-35) exploite la comparaison entre la courbe du signal du document à contrôler et des courbes de signaux de références.

9. Dispositif selon la revendication 8,
**caractérisé en ce qu'**
au moins deux électrodes voisines sont reliées électriquement.

10. Dispositif selon les revendications 8 et 9,
**caractérisé en ce que**
l'électronique de commande se compose d'une alimentation électrique, d'un multiplexeur (10), d'un oscillateur (11) pour fournir l'énergie destinée aux électrodes d'émission (5) et d'un oscillateur (12) pour commander le multiplexeur (10).

11. Dispositif selon l'une ou plusieurs des revendications 8 à 10,
**caractérisé en ce que**
l'électronique d'exploitation se compose d'une alimentation électrique, d'un amplificateur (13), d'un démodulateur (14), d'un comparateur (15), d'un microprocesseur (16) avec une mémoire ainsi que des filtres pour éliminer les signaux étrangers ou parasites.

12. Dispositif selon l'une ou plusieurs des revendications 8 à 11,
**caractérisé en ce que**
la plus petite distance entre deux électrodes d'émission (5) est inférieure à 0,5 mm.

13. Dispositif selon l'une ou plusieurs des revendications 8 à 12,
**caractérisé en ce que**
la distance entre une électrode d'émission (5) et une électrode de réception (6) est au moins égale à 0,5 mm.

14. Dispositif selon l'une ou plusieurs des revendications 8 à 13,
**caractérisé en ce que**
le dispositif comprend un dispositif applicateur qui pousse le document à contrôler en le guidant parallèlement aux électrodes d'émission et de réception, de préférence contre le dispositif de balayage.

15. Dispositif selon l'une ou plusieurs des revendications 8 à 14,
**caractérisé en ce que**
les axes de galets de transport de documents sont reliés à la masse par des contacts de frottement.

16. Dispositif selon l'une ou plusieurs des revendications 8 à 15,
**caractérisé en ce qu'**
il est installé dans des machines rapides de traitement de documents.

17. Dispositif selon l'une ou plusieurs des revendications 8 à 16,
**caractérisé en ce qu'**
il est installé dans des appareils à main.

18. Procédé d'application d'éléments de sécurité à diffraction optique avec une couche de réflexion métallique dans le document, comportant un montage selon l'une ou plusieurs des revendications 1 à 7 ainsi qu'application d'un dispositif selon l'une ou plusieurs des revendications 8 à 17,
**caractérisé en ce que**
des structures conductrices électriques sont installées dans leur taille, forme, nombre, teinte et écartement les unes par rapport aux autres sur des documents à contrôler, de sorte qu'
- avec le dispositif de balayage (33) manuel un groupe de personne A peut contrôler au moins l'une des structures conductrices électriques,
- avec le dispositif de balayage (34) équipant une machine de traitement rapide, équipée d'un programme différent du programme prévu pour le groupe de personnes A, un groupe de personnes B, défini plus petit, peut contrôler au moins deux des structures électriques conductrices,
- avec le dispositif de balayage (34) installé dans une machine de traitement rapide (35), et équipé d'un programme qui se distingue des programmes du groupe de personnes A et du groupe B, au moins trois des structures conductrices électriques, peuvent être contrôlées par un groupe de personnes C très petit, déterminé,
- les structures conductrices électriques représentent des codages qui peuvent être perçus même visuellement par les personnes du groupe A, visuellement et par l'intermédiaire d'un décodage par programme par le groupe de personnes B et que le groupe de personnes C peut percevoir par des programmes de décodage surtout non accessibles aux groupes A et B.
